# EUROPÄISCHE PATENTANMELDUNG

(11) **EP 0 736 825 A1**
(43) Veröffentlichungstag der Anmeldung: **09.10.1996**
(21) Anmeldenummer: 95810206.3
(22) Anmeldetag: 28.03.1995
(51) Int. Cl.: G04B 37/12, G04B 37/14

(54) **Vorrichtung zum Tragen eines Gegenstandes zusammen mit einer Uhr**

(71) Anmelder: WALCA SA, CH-2500 Bienne 3 (CH)
(72) Erfinder: Jenny, Peter, CH-2544 Bettlach (CH)
(74) Vertreter: BOVARD AG - Patentanwälte

(57) **Zusammenfassung**

Eine Armbanduhr umfasst ein Uhrengehäuse (1) mit einem Gehäusemittelteil (2) und einem Gehäuseboden (9). Im Gehäusemittelteil ist ein Uhrwerk (5) mit einem Zifferblatt (6) angeordnet. Der Gehäusemittelteil ist auf der dem Gehäuseboden abgewandten Seite mit einem Glas (3), welches in einem Glasreif (4) gehalten ist, verschlossen. Auf der Aussenseite des Gehäusebodens sind Mittel (11, 14; 15', 15'') zum lösbaren Befestigen eines zweiten Glases (12) vorhanden. Im befestigten Zustand des zweiten Glases ist zwischen dem letzteren und dem Gehäuseboden ein Zwischenraum (13) zum Unterbringen eines Gegenstandes, insbesondere einer Münze, einer Marke, etc., gebildet. Ein wertvoller Gegenstand kann auf diese Art sicher und geschützt migetragen werden.

## Beschreibung

Die vorliegende Erfindung bezieht sich auf eine Vorrichtung zum Tragen eines Gegenstandes zusammen mit einer Uhr, insbesondere mit einer Armbanduhr, mit einem Uhrengehäuse, umfassend einen Gehäusemittelteil und einen Gehäuseboden, einem im Uhrengehäuse untergebrachten Uhrwerk und einem Glas, mit dem das Uhrengehäuse auf der dem Gehäuseboden abgewandten Seiten verschlossen ist.

Eine Vorrichtung zum Tragen eines Gegenstandes zusammen mit einer Uhr ist nicht neu. In der FR-2 636 445 ist dieser Gegenstand ein Präservativ, der an einer Uhr getragen werden kann. Der Gehäusemittelteil dieser Uhr weist auf der Rückseite eine umlaufende Nut auf, die zum Aufnehmen der Gummiwulst des Präservativs bestimmt ist. In einer Ausführung ist vorgesehen, den Präservativ unmittelbar anschliessend an die Unterseite des Uhrwerks innerhalb dem Gehäuseboden anzuordnen. Beim Oeffnen des Uhrengehäuses zum Entnehmen des Präservativs lauft man Gefahr, dass Verunreinigungen oder Feuchtigkeit ins Gehäuseinnere gelangen.

Auf dem Markt ist das Bedürfnis vorhanden, auch andere Gegenstände als der soeben genannte, zusammen mit einer Uhr zu tragen. Beispielsweise haben Münzsammler den Wunsch, wertvolle Münzen an einem sicheren Ort aufbewahrt, mitzutragen. Das Versorgen wertvoller Münzen in einer Tasche oder im Geldbeutel hat sich dabei als nicht sicher erwiesen. Man hat sich deshalb die Aufgabe gestellt, nach einem sichereren Ort für den genannten Verwendungszweck zu suchen. Eine Lösung ist darin gefunden worden, dass bei einer Uhr, insbesondere bei einer Armbanduhr, auf der Aussenseite des Gehäusebodens Mittel zum lösbaren Befestigen eines zweiten Glases vorhanden sind, wobei im befestigten Zustand des zweiten Glases zwischen dem letzteren und dem Gehäuseboden ein Zwischenraum zum Unterbringen des Gegenstandes, insbesondere einer Münze, vorhanden ist.

Die erfindungsgemässe Vorrichtung zeichnet sich neben dem sicheren Aufbewahrungsort für den mitzutragenden Gegenstand auch noch dadurch aus, dass der Gegenstand, beispielsweise die Münze, nach dem Abziehen der Uhr bereits von aussen sichtbar ist. Besonders vorteilhaft kann dies dann sein, wenn der Gegenstand beispielsweise ein Zettel oder eine Plaquette mit persönlichen und/oder Nofalldaten von der die Uhr tragenden Person ist.

Nach dem Abmontieren des lösbar befestigten zweiten Glases kann der im genannten Zwischenraum untergebrachte Gegenstand leicht herausgenommen werden. Der Gehäuseboden der Uhr selbst wird dabei nicht geöffnet und das Uhrwerk bleibt geschützt.

Zum lösbaren Befestigen des zweiten Glases sind vom Gehäuseboden weggerichtete erste Befestigungsmittel vorhanden, welche in die zweiten Befestigungsmittel eingreifen, welche am Glas angeordnet sind. Die ersten Befestigungsmittel können dabei entweder am Gehäuseboden oder am Gehäusemittelteil vorgesehen sein. Vorteilhafterweise sind die ersten Befestigungsmittel ein peripher zum Gehäuseboden umlaufender Kranz. Dieser kann entweder an einer seiner Mantelflächen mit einem Gewinde versehen sein oder kann eine zur Uhrzeigerachse leicht geneigte Mantelfläche aufweisen. Das zweite Glas, welches vorzugsweise in einer ringförmigen Halterung angeordnet ist, welche ebenfalls eine Mantelfäche mit einem Gewinde aufweist oder mit einer entsprechend geneigten Mantelfläche versehen ist, kann auf diese Weise mit dem Kranz verschraubt oder an diesen aufgeschnappt werden. Die zweiten Befestigunsmittel sind durch die ringförmige Halterung gebildet. Solche Befestigungsarten werden zum Montieren der Uhrengläser angewandt.

Anstelle des peripher umlaufenden Kranzes kann jedoch auch vorgesehen sein, dass lediglich mindestens zwei einander gegenüberliegende Kranzsegmente vorhanden sind.

Während es im ersten Fall möglich ist, durch das Anbringen entsprechender Dichtungen, wie bei Uhrengläsern, den Zwischenraum wasserdicht auszuführen, ist diese Möglichkeit im zweitgenannten Fall nicht mehr gegeben.

Eine weitere erfindungsgemässe Ausführungsform sieht vor, ein drittes Glas zwischen dem zweiten Glas und dem Gehäuseboden anzuordnen, derart, dass der Zwischenraum zum Aufnehmen des Gegenstandes zwischen dem zweiten und dem dritten Glas vorhanden ist. Das zweite und das dritte Glas können zusammen als eine ein Schaufach bildende Einheit vom Uhrengehäuse entfernt werden. Auf diese Weise ist es möglich, den im Zwischenraum angeordneten Gegenstand, eine Münze, eine Marke, etc., von beiden Seiten zu betrachten, ohne dass der Gegenstand aus dem Zwischenraum entfernt werden muss. Die ringförmige Halterung in dieser Ausführungsform ist zweiteilig ausgeführt, wobei das dritte Glas an der einen Halterung und das zweite Glas an der anderen Halterung befestigt sind. Die beiden Halterungen sind ebenfalls entweder miteinander verschraubbar oder ineinander schnappbar.

Die erfindungsgemässe Vorrichtung beschränkt sich nicht auf kreisrunde Uhrengehäuse. Ovale, viereckförmige oder anders geartete Uhren können ebenfalls mit der erfindungsgemässen Vorrichtung ausgeführt sein. Die Befestigung des zweiten Glases beschränkt sich dann dabei im wesentlichen auf eine Schnappeinrichtung.

Die ersten Befestigungsmittel sind vorteilhafterweise so angeordnet, dass der das Uhrwerk schützende Gehäuseboden in bekannter Art und Weise staub- und wasserdicht mit dem Gehäusemittelteil verbunden werden kann.

Damit eine mit der erfindungsgemässen Vorrichtung ausgerüstete Armbanduhr zum Vorzeigen des im genannten Zwischenraum mitgetragenen Gegenstandes nicht jedesmal abgezogen werden muss, ist vorteilhafterweise vorgesehen, die Befestigung der Armbandenden am Uhrengehäuse derart zu gestalten, dass die Uhr um die Längsachse des Armbandes drehbar ist. Auf diese Weise kann bei nicht allzu straff angezogenem Armband die Uhr am Handgelenk umgedreht werden, so dass das zweite Glas nach oben zeigt. Der mitgetragene Gegenstand wird dann sichtbar, kann am Handgelenk betrachtet werden, nach dem Oeffnen des Zwischenraumes herausgenommen oder nach dem Entfernen des zweiten und dritten Glases als Einheit im Schaufach geschützt von vorne und hinten dargezeigt werden.

Anhand von Figuren sind bevorzugte Ausführungsformen der erfindungsgemässen Vorrichtung im folgenden beispielsweise beschrieben. Es zeigen
Fig. 1 einen Teilschnitt durch eine Armbanduhr mit einer ersten Ausführungsform der erfindungsgemässen Vorrichtung,
Fig. 2 einen Teilschnitt durch eine Armbanduhr mit einer zweiten Ausführungsform der erfindungsgemässen Vorrichtung,
Fig. 3 einen Teilschnitt durch eine Armbanduhr mit einer dritten Ausführungsform der erfindungsgemässen Vorrichtung,
Fig. 4, 5 und 6 eine durch die erfindungsgemässe Vorrichtung vorteilhafte Ausgestaltung der Befestigung des Armbandes an einer Armbanduhr, wobei
Fig. 4 einen Teilschnitt durch die Armbanduhr darstellt,
Fig. 5 eine Ansicht der Armbandbefestigungsvorrichtung aus der Richtung A (Fig. 4) ist und
Fig. 6 eine Teilaufsicht auf die Armbandbefestigung ist.

In der Fig. 1 ist ein Teilschnitt durch eine Armbanduhr längs der Kronenachse gezeigt. Mit dem Bezugszeichen 1 ist das Uhrengehäuse bezeichnet, welches einen Gehäusemittelteil 2 umfasst, in welchem nach bekannter Art ein Uhrwerk 5 mit einem Zifferblatt 6 angeordnet ist. Mit dem Bezugszeichen 7 sind die Zeigerwellen gezeigt. Der Gehäusemittelteil 2 ist auf der dem Zifferblatt 6 zugewandten Seite mit einem Glas 3, welches in einem Glasreif 4 gehalten ist, verschlossen. Dichtungen 10', 10'' sorgen für die Dichtheit des Verschlusses. Die Krone 8 ragt durch eine nicht näher bezeichnete Oeffnung in bekannter Weise in das Uhrwerk 5 hinein. Die dem Glas 3 abgewandte Seite des Gehäusemittelteiles 2 ist mit dem Gehäuseboden 9 verschlossen. Dieser ist in bekannter Art und Weise mit dem Gehäusemittelteil 2 verschraubt. Eine Dichtung 10''' ist für die Staub- und Wasserdichtheit der Verbindung Gehäuseboden 9/Gehäusemittelteil 2 verantwortlich. Ein peripher zum Gehäuseboden 9 umlaufender Kranz 11 erstreckt sich in der Richtung der Uhrzeigerachse 32 vom Gehäuseboden 9 weg nach unten. Der umlaufende Kranz ist einstückig mit dem Gehäusemittelteil 2 erstellt und weist auf seiner Innenmantelfläche ein Innengewinde 15' auf. Der Kranz könnte auch auf der Aussenseite des Gehäusebodens selbst angeordnet sein. Ein zweites Glas 12 ist an einer ringförmigen Halterung 14 gehalten. Diese weist an einer äusseren Mantelfläche ein äusseres Gewinde 15'' auf. Damit kann das zweite Glas 12 mit der ringförmigen Halterung 14 mit dem peripher umlaufenden Kranz 11 verschraubt werden. Zwischen der Aussenseite des Gehäusebodens 9 und der Innenseite des zweiten Glases 12 ist dabei ein Zwischenraum 13 vorhanden, der zur Aufnahme eines Gegenstandes, beispielsweise einer Münze, geeignet ist. Die eine Seite des Gegenstandes kann dabei durch das zweite Glas 12 betrachtet werden. Durch das Losschrauben der ringförmigen Halterung 14, kann das zweite Glas 12 entfernt und der Gegenstand aus dem Zwischenraum herausgenommen werden. Obschon in der Fig. 1 nicht gezeichnet, kann vorgesehen sein, dass zwischen dem Gehäusemittelteil 2 und der ringförmigen Halterung 14 eine weitere Dichtung wirksam ist, wodurch der Zwischenraum 13 staub- und wasserdicht verschlossen werden kann.

Nach dem Entfernen des zweiten Glases 12 kann der Gehäuseboden 9 wie bei einer normalen Uhr geöffnet werden.

Eine zweite Ausführungsform der erfindungsgemässen Vorrichtung ist in der Fig. 2 dargestellt. Es handelt sich dabei um eine gleiche Uhr mit im wesentlichen gleichen Bezugszeichen wie in der Fig. 1. Der Unterschied zur vorgängigen Figur liegt hier darin, dass der peripher umlaufende Kranz 11 und die ringförmige Halterung 14 für das zweite Glas 12 nicht miteinander verschraubt sind, sondern je eine leicht geneigte Mantelfläche 16', 16'' einen sogenannten Anzug aufweisen, wodurch die ringförmige Halterung 14 auf den peripher umlaufenden Kranz 11, welcher auch hier am Gehäusemittelteil 2 angeordnet ist, aufgeschnappt werden kann. Ein seitlicher Schlitz 17, der nicht umlaufend sondern nur örtlich zwischen dem Kranz 11 und der ringförmigen Halterung 14 angeordnet ist, erlaubt das Oeffnen des Zwischenraumes 13 mit einem Gegenstand, beispielsweise einem Taschenmesser.

Eine dritte Ausführungsform einer artgleichen Uhr ist in der Fig. 3 dargestellt. Dort ist die ringförmige Halterung 14 mit dem peripher umlaufenden Kranz 11 wie bereits in der Fig. 1 gezeigt und beschrieben, verschraubt. Die ringförmige Halterung 14 trägt in diesem Fall jedoch ein drittes Glas 19, welches im eingeschraubten Zustand der ringförmigen Halterung 14 unmittelbar benachbart zur Aussenseite des Gehäusebodens 9 zu liegen kommt. An der ringförmigen Halterung 14 ist eine weitere ringförmige Halterung 18 lösbar befestigt. Diese trägt das zweite Glas 12 beabstandet und parallel zum dritten Glas 19, derart, dass der Zwischenraum 13 zum Aufnehmen des Gegenstandes zwischen dem zweiten Glas 12 und dem dritten Glas 19 vorhanden ist. Die ringförmige Halterung 14 und die weitere ringförmige Halterung 18 weisen zwei leicht geneigte Mantelflächen 20', 20'' auf, wodurch die beiden ringförmigen Halterungen 14, 18, wie im zweiten Ausführungsbeispiel bereits beschrieben, ineinandergeschnappt werden können. Zum Trennen der beiden Halterungen 14, 18 ist wiederum ein Schlitz 21, der im wesentlichen dem Schlitz 17 in der Fig. 2 entspricht, vorhanden.

Nach dem Losschrauben der ringförmigen Halterung 14 vom Uhrengehäuse 1 kann der im Zwischenraum 13 vorhandene Gegenstand von der Vorder- und Rückseite durch das zweite und dritte Glas hindurch betrachtet werden, ohne dass er berührt wird. Der Gegenstand ist in einem Schaufach, welches als Einheit von der Uhr entfernt werden kann, eingeschlossen. Durch das Trennen der beiden ringförmigen Halterungen 14, 18 ist der Gegenstand aus dem Schaufach herausnehmbar.

Als Befestigungsmittel für die Halterungen sind in den vorgenannten Ausführungsbeispielen lediglich Gewinde und geneigte Stirnflächen gezeigt. Das zweite und/oder das dritte Glas kann dadurch mit dem Uhrengehäuse verschraubt oder mittels einer Schnappeinrichtung damit verbunden werden. Selbstverständlich kann vorgesehen sein, dass insbesondere in Ausführung gemäss der Fig. 3 die Befestigung der Halterung 14 am Gehäusemittelteil 2 und die Befestigung der weiteren Halterung 18 an der Halterung 14 gleichartig sind oder dass die Schnappeinrichtung und die Gewinde dual miteinander vertauscht sind. Auch andere geeignete Ausführungsarten von Befestigungsmitten, die hier nicht besonders gezeigt sind, sind natürlich möglich. Wie bereits eingangs erwähnt, ist es nicht unbedingt erforderlich, dass der Kranz in sich geschlossen umlaufend ist. Es kann genügen, dass mindestens zwei, einander gegenüberliegende Kranzsegmente vorhanden sind. Insbesondere die Schnappeinrichtungen können auch bei Uhren mit nicht kreisrunder Form vorgesehen sein.

Damit eine Armbanduhr beim Vorzeigen eines im Zwischenraum gehaltenen Gegenstandes nicht jedesmal vom Handgelenk entfernt werden muss kann bevorzugt das Armband derart am Uhrengehäuse 1 befestigt werden, dass die Uhr um die Längsachse des Armbandes drehbar ist. Ein Ausführungsbeispiel dazu ist in den Fig. 4, 5 und 6 gezeigt.

Die Fig. 4 zeigt dabei einen Teilschnitt durch eine Armbanduhr längs der Längsachse des vorgesehenen Armbandes. Mit dem Bezugszeichen 22 ist allgemein eine Armbandbefestigungsvorrichtung, die auf der einen Seite des Gehäusemittelteils 2 angebracht ist, gezeigt. Diese umfasst einen Drehteil 23, der mittels einer Drehteilbefestigungsschraube 24 am Gehäusemittelteil 2 um die Längsachse der Drehteilbefestigungsschraube 24 drehbar gehalten ist. Ein axiales Spiel des Drehteiles 23 wird dabei durch eine äussere Mantelfläche des Uhrengehäusemittelteiles 2 und durch eine Schulter an der Drehteilbefestigungsschraube 24 begrenzt.

Ein im wesentlichen U-förmiger Bügel 25 ist, wie dies aus der Fig. 5, welche eine Ansicht von A gemäss der Fig. 4 darstellt, ersichtlich ist, am Drehteil 23 befestigt. Dieser weist dazu zwei sich gegenüberliegende, vom Drehteil 23 in radialer Richtung wegerstreckende, Befestigungsarme auf. Jeder Befestigungsarm hat ein zum Zentrum gerichtetes Sackloch mit einem Innengewinde. Der genannte U-förmige Bügel 27 umfasst die beiden Stirnseiten der Befestigungsarme und ist an den letzteren mittels zwei Schrauben 26 befestigt. Im Basisschenkel des U-förmigen Bügels 25 ist eine durchgehende Bohrung 27 angeordnet, die sich parallel zu den Befestigungsarmen erstreckt.

Wie aus der Fig. 6 hervorgeht, ist durch die genannte Bohrung 27 ein Haltestift 28 geführt, der beidseitig aus der Bohrung vorsteht. Das eine Ende eines Armbandes 31 umschlingt die vorstehenden Endbereiche des genannten Haltestiftes 28. Es ist beidseitig mittels je einer U-Scheibe 29 und einer Schraube 30, die in axialer Richtung in den Haltestift 28 eingeschraubt ist, gegen ein seitliches Abgleiten gesichert.

Mit der in den Fig. 4, 5 und 6 gezeigten Armbandbefestigung wird erreicht, dass die Uhr bei nicht allzu straff angespanntem Armband um die Längsachse des Armbandes 31, welche sich von Armbandbefestigungsvorrichtung zu Armbandbefestigungsvorrichtung durch die Uhr erstreckt, gedreht werden kann. Der Gegenstand, der ausserhalb dem Uhrengehäuse 1 im Zwischenraum 13 gehalten ist, kann durch das Drehen der Uhr um die genannte Achse auf diese Weise nach oben geschwenkt und sichtbar gemacht werden. Er kann nach dem Lösen der entsprechenden Halterungen vom Uhrengehäuse entfernt werden. Dadurch dass der U-förmige Bügel 25 am Drehteil 23 verschwenkbar gehalten ist, können die Enden des Armbandes 31 ebenfalls parallel zur Armbandlängsachse verkippt werden.

Obschon sich die gezeigten Ausführungsbeispiele alle auf eine Armbanduhr beziehen, kann die erfindungsgemässe Vorrichtung auch an anderen Uhren angewandt werden, beispielsweise an Taschenuhren oder an Uhren, die an einer Armkette oder einem Halsband getragen werden.

## Patentansprüche

1. Vorrichtung zum Tragen eines Gegenstandes zusammen mit einer Uhr, insbesondere mit einer Armbanduhr mit einem Uhrengehäuse (1) umfassend einen Gehäusemittelteil (2) und einen Gehäuseboden (9), einem im Uhrengehäuse untergebrachten Uhrwerk (5) und einem Glas (3) mit dem das Uhrengehäuse auf der dem Gehäuseboden abgewandten Seite verschlossen ist, dadurch gekennzeichnet, dass auf der Aussenseite des Gehäusebodens Mittel (11, 14; 15', 15''; 16', 16'') zum lösbaren Befestigen eines zweiten Glases (12) vorhanden sind, wobei im befestigten Zustand des zweiten Glases (12) zwischen dem letzteren und dem Gehäuseboden ein Zwischenraum (13) zum Unterbringen des Gegenstandes, insbesondere einer Münze, vorhanden ist.

2. Vorrichtung nach Anspruch 1, dadurch gekennzeichnet, dass das Uhrengehäuse (1) im wesentlichen in der Richtung der Uhrzeigerachse (32) vom Gehäuseboden (9) weggerichtete erste Befestigungsmittel (11; 15'; 16') und das zweite Glas (12) zweite Befestigungsmittel (11; 15''; 16'') aufweisen, wobei das zweite Glas am Uhrengehäuse mit den ersten und zweiten Befestigungsmitteln befestigt ist.

3. Vorrichtung nach Anspruch 2, dadurch gekennzeichnet, dass ein vom Gehäuseboden (9) weggerichteter peripher zum letzteren umlaufender Kranz (11) oder mindestens zwei vom Gehäuseboden weggerichtete peripher zum letzteren angeordnete Kranzsegmente (11) vorhanden sind, und dass die ersten Befestigungsmittel (15'; 16') am Kranz oder an den Kranzsegmenten ausgebildet sind.

4. Vorrichtung nach Anspruch 2 oder 3, dadurch gekennzeichnet, dass die ersten und zweiten Befestigungsmittel zum schraubbaren Befestigen des zweiten Glases (12) je ein Gewinde (15', 15'')oder zum einschnappbaren Befestigen des zweiten Glases je ein Teil einer Schnappeinrichtung (16', 16'') sind.

5. Vorrichtung nach einem der Ansprüche 2 bis 4, dadurch gekennzeichnet, dass das zweite Glas (12) in einer ringförmigen Halterung (14) gehalten ist, und dass die zweiten Befestigungsmittel (15'', 16'') an der ringförmigen Halterung ausgebildet sind.

6. Vorrichtung nach einem der Ansprüche 1 bis 5, dadurch gekennzeichnet, dass ein parallel und beabstandet zum zweiten Glas (12) gehaltenes drittes Glas (19) vorhanden ist, welches zwischen dem zweiten Glas und der Aussenseite des Gehäusebodens (9) angeordnet ist, und dass der Zwischenraum (13) zum Unterbringen des Gegenstandes zwischen dem zweiten Glas und dem dritten Glas vorhanden ist.

7. Vorrichtung nach Anspruch 6, dadurch gekennzeichnet, dass das zweite Glas (12) und dass dritte Glas (19) eine vom Uhrengehäuse wegnehmbare Einheit bildend, lösbar miteinander verbunden sind.

8. Vorrichtung nach einem der Ansprüche 4 bis 7, dadurch gekennzeichnet, dass das Uhrengehäuse (1) eine andere als eine kreisrunde Form hat.

9. Vorrichtung nach einem der Ansprüche 1 bis 8, dadurch gekennzeichnet, dass der Gehäuseboden (9) und der Gehäusemittelteil (2) miteinander verschraubt sind.

10. Vorrichtung nach einem der Ansprüche 1 bis 9, dadurch gekennzeichnet, dass die Uhr eine Armbanduhr ist, und dass das Uhrenghäuse (1) Vorrichtungen (22) zum Befestigen der Enden eines Armbandes (51) aufweist, die derart gestaltet sind, das die Uhr um die Längsachse des Armbandes drehbar gehalten ist.
